# EUROPÄISCHE PATENTSCHRIFT

(11) **EP 0 990 084 B1**
(45) Veröffentlichungstag und Bekanntmachung des Hinweises auf die Patenterteilung: **31.10.2001**
(21) Anmeldenummer: 98929410.3
(22) Anmeldetag: 02.06.1998
(51) Int. Cl.: E05F 5/08, E05D 15/10

(54) **SCHIEBETÜRSCHLIESSEINRICHTUNG**
CLOSING SYSTEM FOR A SLIDING DOOR
SYSTEME DE FERMETURE DE PORTE COULISSANTE

(30) Priorität: 16.06.1997 DE 19725357; 02.08.1997 DE 29713823 U
(43) Veröffentlichungstag der Anmeldung: 05.04.2000
(73) Patentinhaber: ems-Isoliertüren Mickeleit GmbH u. Co KG, 23689 Pansdorf (DE)
(72) Erfinder: DÜCK, Wilhelm, D-64319 Pfungstadt (DE); THEOBALD, Alfred, D-56355 Nastätten (DE)
(74) Vertreter: Knauf, Rudolf, Dipl.-Ing.
(86) Internationale Anmeldenummer: EP9803275
(87) Internationale Veröffentlichungsnummer: WO9858147

(56) Entgegenhaltungen:
- WO-A-89/04415
- DE-U- 8 620 148
- DE-U- 9 313 339
- FR-A- 2 384 933
- GB-A- 2 162 225
- US-A- 5 301 468

## Beschreibung

Die Erfindung betrifft eine Schiebetürschließeinrichtung, bei der das Türblatt mit einem Rollenlaufwerk an einer Trag- und Führungsschiene aufgehängt ist, die eine Rast in Schließstellung des Türblattes aufweist, in die das Türblatt nur unter Aufladung eines Kraftspeichers durch das Rollenlaufwerk überführbar ist und aus der es in die Öffnungsstellung nur unter Entladung des Kraftspeichers überführbar ist.

Schiebetürschließeinrichtungen dieser Art sind in vielfacher Ausführung bekannt. In vielen Fällen kommt es nicht nur darauf an, daß das Türblatt die Türöffnung abdeckt, sondern sie auch möglichst dicht verschließt. Diese Forderung könnte durch einen Riegelmechanismus erfüllt werden, der das Türblatt in Schließstellung dicht gegen die Türöffnung zieht. Solche Türschließeinrichtungen sind wegen ihrer umständlichen Bedienung für viele Fälle der Praxis ungeeignet. Bei Schiebetürschließeinrichtungen von begehbaren und befahrbaren Kühlräumen, Kühlhäusern, Lagerhallen usw. wird in der Regel erwartet, daß sie sich ohne Kraftaufwand schnell öffnen und schließen lassen, wobei in Schließstellung die Tür möglichst dicht sein soll. Der Kraftaufwand zum Öffnen der bekannten, in Schließstellung befindlichen Schiebetürschließeinrichtung der eingangs genannten Art (DT 26 16 495 A1) ist vergleichsweise gering, weil der sich beim Öffnen entladende Kraftspeicher unterstützend wirkt. Eine mögliche optimale Unterstützung wird allerdings nicht gegeben, weil der Kraftspeicher nur parallel zur Führungsschiene wirkt. Um die Tür zu öffnen, muß sie jedoch aus ihrer eingerasteten tiefsten Stellung heraus auch angehoben werden.

Der Erfindung liegt die Aufgabe zugrunde, eine Schiebetürschließeinrichtung der eingangs genannten Art zu schaffen, bei der der beim Schließen der Tür aufgeladene Kraftspeicher möglichst optimal das Öffnen der Tür unterstützt.

Diese Aufgabe wird erfindungsgemäß dadurch gelöst, daß die Kraftrichtung des Kraftspeichers mit der Öffnungsrichtung des Türblattes vor allem zu Beginn der Öffnungsbewegung im wesentlichen übereinstimmt. Besonders vorteilhaft ist es, wenn die Kraft dabei über einen Hebel auf das Rollenlaufwerk übertragen wird. In diesem Fall kann der Abstützpunkt des Rollenlaufwerks am Hebel durch Lagerung des Hebels so gestaltet sein, daß der Hebel die Bewegung des Türblatts aus der Rast heraus unterstützt. Dies läßt sich auf einfache Art und Weise durch die Lage des Schwenklagers des Hebels verwirklichen.

Vorzugsweise besteht die Trag- und Führungsschiene aus einer einseitig zur Türöffnung abfallenden Flanke, in der die Rast als Mulde ausgebildet ist, während die Rolle des Rollenlaufwerks eine keilförmige Führungsrille hat. Durch diese Ausgestaltung wird erreicht, daß das Türblatt bei der Überführung in die Schließstellung sowohl in Richtung der Türöffnung bewegt als auch in Richtung des Bodens abgesenkt wird. Diese räumliche Verlagerung des Türblatts hat beim Öffnen den weiteren Effekt, daß schon nach einem sehr kurzen Weg des Türblatts seine Reibung mit der Türöffnung aufgehoben wird und damit das Öffnen erleichtert wird. Der Kraftspeicher kann eine Feder sein. Vorzugsweise ist die wirksame Federkraft einstellbar.

Nach einer weiteren Ausgestaltung ist vorgesehen, daß das Rollenlaufwerk mit der in die als Mulde ausgebildete Rast überführbaren Tragrolle mindestens eine weitere, federnd auf der Trag- und Laufschiene abgestützte Stützrolle aufweist, die bei Überführung der Tragrolle in die Mulde gespannt wird. Der Vorteil dieser Ausgestaltung macht sich vor allem bei schwergewichtigen Türblättern bemerkbar, denn durch die federnde Abstützung braucht beim Öffnen des Türblattes nicht dessen gesamtes Gewicht aus der Mulde gehoben zu werden, weil die Feder einen Teil des Gewichtes übernimmt. Bei dieser Ausgestaltung der Erfindung kann die Feder, über die die Tragrolle auf der Führungsschiene abgestützt ist, den Kraftspeicher oder einen weiteren Kraftspeicher bilden, der das Öffnen erleichtert.

Im folgenden wird die Erfindung anhand einer Zeichnung näher erläutert. Im einzelnen zeigen:
- Fig. 1: eine Schiebetürschließeinrichtung in Ansicht,
- Fig. 2: die Schiebetürschließeinrichtung gemäß Fig. 1 im Schnitt A-A,
- Fig. 3: die Schiebetürschließeinrichtung gemäß Fig. 1 im Schnitt B-B,
- Fig. 4: ein Detail 1 der Schiebetürschließeinrichtung der Fig. 2,
- Fig. 5: ein Detail 2 der Schiebetürschließeinrichtung nach Fig. 1,
- Fig. 6: eine Rastmulde mit Laufrolle der Schiebetürschließeinrichtung gemäß Fig. 1 und
- Fig. 7: eine Schiebetürschließeinrichtung in Ansicht in einer zu den Figuren 1 bis 5 abgewandelten Ausführung.

Eine Türöffnung 1 mit Rahmen 2 in einem Bauwerk 3 soll mit dem Türblatt 4 einer Schiebetür 5 dicht verschlossen werden. Dazu ist das Türblatt 4 der Schiebetür 5 mit zwei gleichartigen Rollenlaufwerken 6,7 an einer am Bauwerk 3 befestigten Trag- und Führungsschiene 8 aufgehängt.

Die Trag- und Führungsschiene 8 weist einen vertikalen Schenkel 8a mit einer im oberen Bereich nach außen abgeknickten Flanke 8b auf. Auf dieser abgeknickten Flanke 8b laufen die Laufrollen 9,10 der Rollenlaufwerke 6,7. Die Laufrollen 9,10 haben eine keilförmige Führungsrille, so daß sie sich mit ihrer der Türöffnung 1 zugewandten Flanke an der abgeknickten Flanke 8b der Trag- und Führungsschiene 8 abstützen, wobei in Öffnungsstellung des Türblattes 4 der Scheitel der Flanke 8b der Trag- und Führungsschiene 8 im Grund der Laufrolle 9 liegt.

Die Trag- und Führungsschiene 8 weist für jedes Rollenlaufwerk 6,7 eine Rastmulde 8b1 an der Stelle auf, an der sich die Laufrollen 9,10 in der Schließstellung des Türblattes 4 befinden. Diese Stellung ist in Fig. 4 und 6 dargestellt. Die Rastmulde 8b1 in Verbindung mit der abfallenden Flanke 8a bewirkt, daß das Türblatt 4 bei der Bewegung aus der Öffnungsstellung in die Schließstellung sowohl in Richtung der Türöffnung 1 bewegt als auch abgesenkt wird. Auf diese Art und Weise läßt sich das Türblatt 4 dicht an den Rahmen 2 der Türöffnung 1 und den Boden drücken. Die Dichtwirkung kann weiter durch am Rahmen 2 und Boden oder am Türblatt 4 angeordnete elastische Dichtungen verbessert werden.

Im Weg der Rollenlaufwerke 6,7 im Schließbereich ist je ein Kraftspeicher angeordnet, der aus einer Feder 12 besteht. Die eingesetzte Feder 12 wird nach der gewünschten Hilfskraft dimensioniert. Mit einer Gewindestange kann eine Feinjustierung vorgenommen werden. Die Feder 12 belastet einen Hebelarm 13,14. Beim Bewegen des Türblattes 4 in Schließrichtung schlägt das Rollenlaufwerk 6,7 mit einem Mitnehmer 6a an den Hebel 13,14 an und verschwenkt ihn unter Spannen der Feder 12. Das Spannen der Feder 12 wird durch das Einrasten der Laufrolle 9,10 in die Rastmulde 8b1 erleichtert. Umgekehrt wird das Öffnen des Türblattes 4 erleichtert, weil dabei die Kraft der Federn 12 auf die Rollenlaufwerke 6,7 in Öffnungsrichtung wirkt. Die Bewegungsrichtung des Hebels 13,14 kann dabei durch dessen Lage so eingestellt werden, daß sie mit der Bewegungsrichtung des Laufwerkes 6,7 bezüglich der Richtungskomponenten nach oben und von der Türöffnung 1 weg übereinstimmt.

Das Ausführungsbeispiel der Figur 7 unterscheidet sich von dem beschriebenen Ausführungsbeispiel im wesentlichen dadurch, daß das Türblatt 4, das an der Laufschiene 8 mittels Rollenlaufwerke 6,7 aufgehängt ist, neben starr mit dem Türblatt 4 verbundenen Laufrollen 9,10 federnd auf der Laufschiene 8 abgestützte zusätzliche Stützrollen 15,16 aufweist. Diese zusätzlichen Stützrollen 15,16 sind an Schwenkarmen 17,18 gelagert, auf die Stützfedern 19,20 einwirken. Wie die den Rollenlaufwerken 6,7 zugeordneten Federn 12 des Ausführungsbeispiels der Figuren 1 bis 6 sind auch diese Stützfedern 15,16 entsprechend der aufzunehmenden Last des Türblattes 4 dimensioniert und können bezüglich der gewünschten Federkraft vorgespannt werden.

Wird das Türblatt 4 in die Schließstellung bewegt, dann gelangen die das Türblatt 4 tragenden Laufrollen 9,10 in die ihnen zugeordneten Rastmulden 8b1,8b2. Gleichzeitig wird dabei eine als Energiespeicher wirkende Feder 12 gespannt, die an einem Anschlag 21 anstößt. Beim Einlaufen der Laufrollen 9,10 in die Rastmulden 8b1,8b2 wird das Türblatt 4 abgesenkt. Dabei werden die den Stützrollen 15,16 zugeordneten Federn 19,20 gespannt. Das heißt, daß das Gesamtgewicht des Türblattes 4 - ggf. abzüglich der Lastaufnahme durch eine in der Regel vorgesehene bodenseitige Dichtung - sich aufteilt auf die Laufrollen 9,10 und die federnd abgestützten Stützrollen 15,16. Für die Bedienung bedeutet das, daß beim Öffnen nicht das Gesamtgewicht des Türblattes 4 aus den Rastmulden 8b1,8b2 gehoben werden muß. Die Überführung des Türblattes 4 aus der Schließstellung wird deshalb nicht nur durch die als Kraftspeicher wirkende Feder 12, sondern auch durch die als Kraftspeicher wirkenden Federn 19,20 unterstützt.

Im übrigen können die Führungs- und Tragschiene 8 und die Tragrollen 9,10, wie die Führungsschiene 8 und die Tragrollen 9,10 des ersten Ausführungsbeispieles ausgestaltet sein, um eine Bewegung des Türblattes 4 senkrecht zur Türblattebene zu erreichen.

## Patentansprüche

1. Schiebetürschließeinrichtung, bei der das Türblatt (4) mit einem Rollenlaufwerk (6,7) an einer Trag- und Führungsschiene (8) aufgehängt ist, die eine Rast (8b1) in Schließstellung des Türblatts (4) aufweist, in die das Türblatt (4) nur unter Aufladung eines Kraftspeichers (11, 12) durch das Rollenlaufwerk (6,7) überführbar ist und aus der es in die öffnungsstellung nur unter Entladung des Kraftspeichers (11,12) überführbar ist,
**dadurch gekennzeichnet, daß** die Kraftrichtung des Kraftspeichers (11, 12) mit der Öffnüngsrichtung des Türblatts (4) vor allem zu Beginn der Öffnungsbewegung im wesentlichen übereinstimmt.

2. Schiebetürschließeinrichtung nach Anspruch 1,
**dadurch gekennzeichnet, daß** der Kraftspeicher (11, 12) über einen im Bewegungsweg des Rollenlaufwerks (6, 7) liegenden Hebel auf- und entladbar ist, wobei der Hebel (13, 14) so angeordnet ist, daß die Bewegungsrichtung derjenigen Hebelstelle, mit der er mit dem Rollenlaufwerk (6, 7) zusammenwirkt, mit der Bewegung des Rollenlaufwerks (6, 7) übereinstimmt.

3. Schiebetürschließeinrichtung nach Anspruch 1 oder 2, **dadurch gekennzeichnet, daß** die Rast (8b1, 8b2, 8b1*, 8b2*) als Mulde in der Trag- und Führungsschiene (8;8*) ausgebildet ist.

4. Schiebetürschließeinrichtung nach Anspruch 3,
**dadurch gekennzeichnet, daß** die Trag- und Führungsschiene (8;8*) eine einseitig zur Türöffnung (1) abfallende Flanke (8b,8b*) aufweist, in der die Mulde ausgebildet ist, und daß die Rolle (9,10;9*,10*) des Rollenlaufwerkes (6,7;6*,7*) eine keilförmige Führungsrille hat.

5. Schiebetürschließeinrichtung nach einem der Ansprüche 1 bis 4,
**dadurch gekennzeichnet, daß** die Kraftrichtung des Kraftspeichers (11,12;12*) mit der Öffnungsrichtung des Türblattes (4,4*) vor allem zu Beginn der Öffnungsbewegung im wesentlichen übereinstimmt.

6. Schiebetürschließeinrichtung nach einem der Ansprüche 1 bis 5,
**dadurch gekennzeichnet, daß** der Kraftspeicher (11,12;12*,19,20) eine Feder ist.

7. Schiebetürschließeinrichtung nach Anspruch 6,
**dadurch gekennzeichnet, daß** die Feder (12) einen im Bewegungsweg des Rollenlaufwerkes (6,7) liegenden Hebel (13) in Öffnungsrichtung des Türblattes (4) beaufschlagt.

8. Schiebetürschließeinrichtung nach einem der Anspruch 3 oder 4,
**dadurch gekennzeichnet, daß** das Rollenlaufwerk (6*,7*) mit der in die als Mulde ausgebildete Rast (8b1*,8b2*) überführbaren Tragrolle mindestens eine weitere, federnd auf der Trag- und Laufschiene (8*) abgestützte Stützrolle (15,16) aufweist, die bei Überführung der Tragrolle (9*,10*) in die Mulde gespannt wird.

9. Schiebetürschließeinrichtung nach Anspruch 6,
**dadurch gekennzeichnet, daß** die wirksame Federkraft einstellbar ist.

## Claims

1. A sliding door closing system, wherein the door panel (4) is suspended by roller gear (6, 7) from a support and guide rail (8) which has a catch (8b1) in the closure position of the door panel (4) into which the door panel (4) can be moved by the roller gear (6, 7) solely by the charging of a force accumulator (11, 12) and out of which it can be moved into the opening position solely by the discharging of the force accumulator (11, 12),
**characterised in that** the direction of force of the force accumulator (11, 12) substantially corresponds to the opening direction of the door panel (4), more particularly at the start of the opening movement.

2. A sliding door closure system according to claim 1,
**characterised in that** the force accumulator (11, 12) can be charged and discharged via a lever disposed in the path of movement of the roller gear (6, 7), said lever (13, 14) being so disposed that the direction of movement of that leverage place by which it co-operates with the roller gear (6, 7 ) corresponds to the movement of the roller mechanism (6, 7).

3. A sliding door closure system according to claims 1 or 2,
**characterised in that** the catch (8b1, 8b2, 8b1*, 8b2*) takes the form of a depression in the support and guide rail (8; 8*).

4. A sliding door closure system according to claim 3,
**characterised in that** the support and guide rail (8:8*) has a flank (8b, 8b*) which slopes towards the door opening (1) on one side and in which the depression is formed, arid the roller (9, 10; 9*, 10*) of the roller gear (6, 7; 6*, 7*) has a wedge-shaped guide groove.

5. A sliding door closure system according to one of claims 1 to 4,
**characterised in that** the direction of force of the force accumulator (11, 12; 12*) substantially corresponds to the opening direction of the door panel (4, 4*), more particularly at the start of the opening movement.

6. , A sliding door closure system according to one of claims 1 to 5,
**characterised in that** the force accumulator (11, 12; 12*, 19, 20) is a spring.

7. A sliding door closure system according to, claim 6,
**characterised in that** the spring (12) acts in the opening direction of the door panel (4) on a lever (13) disposed in the path' of movement of the roller gear (6, 7).

8. A sliding door closure system according to claim 1 or 4,
**characterised in that** the roller gear (6*, 7*), with the support roller which can be moved into the depression-shaped catch (8b1*, 8b2*), has at least one further supporting roller (15, 16) which bears resiliently against the support and guide rail (8*) and is tensioned when the support roller (9*, 10*) is moved into the depression.

9. A sliding door closure system according to claim 6,
**characterised in that** the operative spring force can be adjusted.

## Revendications

1. Dispositif de fermeture d'une porte coulissante, dans lequel le vantail de porte (4) est suspendu par un mécanisme de roulement à galet (6, 7) sur un rail de support et de guidage (8) qui comporte un cran d'arrêt (8b1) dans la position de fermeture du vantail de porte (4), dans laquelle le vantail de porte (4) ne peut être transféré que par chargement d'un accumulateur de force (11, 12) par le mécanisme de roulement à galet (6, 7) et à partir de laquelle ce vantail ne peut être transféré dans sa position d'ouverture que par un déchargement de l'accumulateur de force (11, 12);
**caractérisé en ce que** le sens de force de l'accumulateur de force (11, 12) coïncide sensiblement avec le sens d'ouverture du vantail de porte (4), notamment au début du mouvement d'ouverture.

2. Dispositif de fermeture d'une porte coulissante selon la revendication 1, **caractérisé en ce. que** l'accumulateur de force (11, 12) peut être chargé et déchargé par un levier qui se trouve dans le trajet de mouvement du mécanisme de roulement à galet (6, 7), le levier (13, 14) étant disposé de façon telle que le sens de déplacement de. l'emplacement du levier par lequel il coopère avec le mécanisme de roulement à galet (6, 7) coïncide avec le mouvement du mécanisme de roulement à galet (6, 7).

3. Dispositif de fermeture d'une porte coulissante selon la revendication 1 ou 2, **caractérisé en ce que** le cran d'arrêt (8b1, 8b2, 8b1*, 8b2*) est agencé sous forme d'un creux ménagé dans le rail de support et de guidage (8, 8*).

4. Dispositif de fermeture d'une porte coulissante selon la revendication 3,
**caractérisé en ce que**, le rail de support et de guidage, (8, 8*) comprend un flanc (8b, 8b*) qui est incliné unilatéralement vers l'ouverture de porte (1), flanc dans lequel est formé le creux, et **en ce que** le galet (9, 10 ; 9*, 10*) du mécanisme de roulement à galet (6, 7 ; 6*, 7*) comporte une rainure de guidage en forme de coin.

5. Dispositif de fermeture d'une porte coulissante selon l'une des revendications 1 à 4,
**caractérisé en ce que** le sens d'effort de l'accumulateur de force (11, 12 ;12*) coïncide sensiblement avec le sens d'ouverture du vantail de porte (4, 4*) notamment au début du mouvement d'ouverture.

6. Dispositif de fermeture d'une porte coulissante selon l'une des revendications 1 à 5,
**caractérisé en ce que** l'accumulateur de force (11, 12 ; 12*, 19, 20) est un ressort.

7. Dispositif de fermeture d'une porte coulissante selon la revendication 6, **caractérisé en ce que** le ressort (12) sollicite, dans le sens d'ouverture du vantail de porte (4), un levier (13) qui se trouve dans le trajet de mouvement du mécanisme de roulement à galet (6, 7).

8. Dispositif de fermeture d'une porte coulissante selon la revendication 1 où 7,
**caractérisé en ce que** le mécanisme de roulement (6*, 7*) comprenant le galet de support pouvant être transféré dans le cran d'arrêt (8b1*, 8b2*) en forme de creux, comprend au moins un autre galet d'appui (15, 16) qui prend appui de façon élastique sur le rail de support et de roulement (8*) et qui est tendu lors du transfert du galet de support (9*, 10*) dans le creux.

9. Dispositif de fermeture d'une porte coulissante selon la revendication 6,
caractérisé en ce que'la force de ressort effective est réglable.
